# EUROPÄISCHE PATENTSCHRIFT

(11) **EP 0 512 200 B1**
(45) Veröffentlichungstag und Bekanntmachung des Hinweises auf die Patenterteilung: **18.09.1996**
(21) Anmeldenummer: 92102567.2
(22) Anmeldetag: 15.02.1992
(51) Int. Cl.: B41K 3/60, G07B 17/00

(54) **Pumpenanordnung für einen Farbvorratstank eines Farbwerkes in Frankier- und Wertstempelmaschinen**
Pumping arrangement for an ink storage tank of an inking unit in franking and stamping machines
Système de pompage pour un réservoir d'encre d'une unité d'encrage dans des machines d'affranchissement ou de timbrage

(30) Priorität: 04.05.1991 DE 4114963
(43) Veröffentlichungstag der Anmeldung: 11.11.1992
(73) Patentinhaber: Francotyp-Postalia Aktiengesellschaft & Co., 16547 Birkenwerder (DE)
(72) Erfinder: Klietz, Lothar, W-1000 Berlin 47 (DE); Prohaska, Ernst, W-6057 Dietzbach 2 (DE)

(56) Entgegenhaltungen:
- GB-A- 565 686
- GB-A- 626 707
- GB-A- 1 509 111
- GB-A- 1 532 171
- US-A- 1 997 612
- US-A- 4 164 185
- US-A- 4 175 489

## Beschreibung

Die Erfindung betrifft eine Pumpenanordnung gemäß dem Oberbegriff des Patentanspruches 1.

Pumpenbetriebene Farbwerke sind bekannt aus der DE - 33 16 558 C2. Darin wird über flexible Schläuche unter Zwischenschaltung eines Pumpensystems die Stempelfarbe ständig aus einem Vorratsbehälter zugeführt. Als Pumpensystem finden Schlauchpumpen und Membranpumpen Verwendung. Bei Schlauchpumpen kann eine unpräzise Führung der Schläuche zu einem Funktionsausfall führen und nach längerem Stillstand der Maschine und Eintrocknung der Farbe ein Platzen des Schlauches bei erneuter in Betriebnahme zu folgenreichen Verschmutzungen vieler Maschinenteile führen.

Die Verwendung von Membranpumpen erfordert eine aufwendige Sychronisierung der Zu- und Abförderpumpe. Außerdem kann auch durch Verschmutzung oder Farbverdickung ein Ausfall der Farbgebung eintreten. Die Vermutzungsgefahr ist auch bei der Verwendung von Ventilen gegeben, wie sie die EP - 0 376 477 A2 vorschlägt. Andere Farbwerke, die ohne ein Pumpensystem arbeiten, z.B. durch Übertragen der Farbe aus einem Vorratsbehälter mittels eines in die Farbe reichenden porösen Abstreifers, entsprechend der DE - 38 16 548 C2, weisen für Hochleistungsmaschinen, die bis zu 10.000 Frankierungen pro Stunde gestatten,eine zu geringe Kapazität auf.

Aus der GB 626707 ist eine Pumpanordnung für einen Farbvorratstank für Druckmaschinen bekannt, die mittels einer Gewindespindel, die in einem Führungsrohr gelagert ist, Farbe von einem Farbvorratsbehälter in einen zweiten Behälter fördert. Der zweite Behälter setzt direkt mit seiner Trichteröffnung auf die Manteloberfläche der Walze auf und versorgt diese von oben mit Farbe. Gleichzeitig taucht diese Walze in den ersten Farbbehälter.

Diese Farbzuführung gewährleistet nicht die Farbmenge mit gleichbleibender Konsistenz zu dosieren. Eine schnelle Verschmutzung des Farbwerkes wird dadurch begünstigt, daß sich Farbbehälter und Farbwerk in einem Gehäuse befinden. Das Gesamtsystem ist bei Farbübersättigung nicht ausreichend abgedichtet. Bei Stillstand des Systems ist die Ausführung von Abdrucken mit geforderter Druckqualität durch Farbantrocknungen im Farbwerk nicht erfüllt.

In der US 4164185 ist eine Pumpanordnung beschrieben die die Farbe für eine Druckmaschine ständig durchmischt, um ein Eindicken der Farbe zu verhindern.

Der Erfidnung lag die Aufgabe zugrunde, für Frankier- und Wertstempelmaschinen eine Pumpenanordnung für die Farbzufuhr zum Farbwerk zu schaffen, die auch bei Farbverdickungen und Farbverschmutzungen funktionssicher arbeitet und die für Hochleistungs-Frankiermaschinen einsetzbar ist.

Diese Aufgabe ist durch die Erfindung gelöst, wie sie im Kennzeichnungsteil des ersten Patentanspruches dargestellt ist.

Durch die elektrisch angestriebene Gewindespindel wird eine Verdickung in kürzester Zeit aufgelöst. Zudem wird durch diese Art des Pumpens eine relativ große Umwälzung des Farbvorrates erzielt, die für Hochleistungs-Frankiermaschinen erfoderlich ist.

Ein weiterer Vorteil ist, daß die Gewindespindel als Unterdruck- oder als Überdruckpumpe betrieben werden kann. Dadurch sind variable Angleichungen an die Konsistenz der Farbe wie auch an konstruktive Bindgungen ermöglicht.

Andere vorteilhafte Maßnahmen zeigen die weiteren Unteransprüche.

Anhand einer Zeichnung wird die Erfindung nachfolgend näher erläutert. Die Zeichnung zeigt die prinzipielle Pumpenanordnung nach der Erfindung, wobei eine Ausführung mit saugender Gewindespindel dargestellt ist.

Die Pumpenanordnuung besteht aus zwei Farbbehältern 2, 5, von denen jeweils einer als Farbvorratsbehälter dient. Beide Farbbehälter 2, 5 sind übereinander angeordnet, wobei der obere Farbbehälter 5 auch teilweise in den unteren Farbbehälter 2 ragt. Bei Verwendung in Frankier- oder Wertstempelmaschinen für eine geringere Anzahl von Frankierungen und damit geringerem Farbbedarf kann der obere Farbbehälter 5 ganz im unteren Farbbehälter 2 integriert sein. Beide Farbbehälter 2, 5 sind durch ein Führungsrohr 3 miteinander verbunden. In dem Führungsrohr 3 ist eine Gewindespindel 1 gelagert. Die Gewindespindel 1 wird über eine Kupplung 6, z.B. aus Kegel- und Stirnrädern gebildet, von einem Elektromotor 7 als Pumpenaggregat bewegt.

Die Kupplung 6 kann innerhalb oder außerhalb des oberen Farbbehälters konstruktiv angeordnet sein.

Die Farbbehälter 2, 5 sind über getrennte Rohr- oder Schlauchverbindungen 4, 8 mit dem Farbwerk 9 der Frankier- oder Wertstempelmaschine verbunden. Im gezeigten Beispiel mit einer saugenden Gewindespindel 1 wird aus dem unteren Farbbehälter 2 die Farbe mittels der Spindel in den oberen Behälter 5 durch Erzeugen eines Unterdruckes transportiert. Von dort wird die Farbe über die Rohr- oder Schlauchverbindung 8 in das Farbwerk 9 durch deren tiefer liegenden Zuflußstutzen geleitet. Der Rückfluß der nicht benötigten Farbe über den höher gelegenen Abflußstutzen des Farbwerkes 9 fließt die Farbe durch die Schlauchverbindung 4 zurück in den unteren Farbbehälter 2.

Dieser ständige Umlauf in Verbindung mit der Gewindespindel 1 als Pumpenmittel verhindert ein Verdicken der Farbe. Bei einem nach längerer Standzeit wieder anlaufendem Farbwerk erhält die Farbe durch die Gewindespindel 1 in kürzester Zeit wieder ihre ursprüngliche Konsistenz.

Durch entsprechende Abdeckungen der Farbbehälter 2, 5 sowie des Farbwerkes 9 ist eine Verschmutzung der Farbe nur in geringem Umfang möglich, die zudem in Folge der Durchmischung bzw. Umwälzung der Farbe durch die Gewindespindel praktisch behoben wird.

Anstelle der in der Zeichnung dargestellten saugenden Gewindespindel 1 ist auch durch Umkehr der Drehrichtung ein Überdruck erzeugbar, der die Farbe vom oberen Farbbehälter 5 in den unteren Farbbehälter 2 transportiert. An dem Farbwerk 9 sind lediglich die zu- und abführenden Rohr- oder Schlauchverbindungen 8, 4 zu vertauschen.

Zum Erzielen einer kompakten Bauform ist einerseits, wie bereits beschrieben, ein Farbbehälter 5 in den anderen Farbbehälter 2 gesetzt. Weiterhin kann zu diesem Zweck derkomplette Antrieb, bestehend aus Kupplung 6 und Elektromotor 7 innerhalb des einen Farbbehälters 5 angeordnet werden. Die Anordnung des kompletten Antriebs innerhalb des Farbbehälters 5 vermeidet außerdem Undichtigkeiten.

Bei einer flexiblen Ausbildung der Gewindespindel 1 ist diese in ein ebenfalls flexibles Führungsrohr 3 einsetzbar, wodurch eine weitere optimale Raumnutzung gegeben ist.

Wird die Pumpenanordnung in Abhängigkeit der Frankier- oder Wertstempelabdrucke gesteuert, ist ein geringerer Verschleiß und eine geringere Erwärmung der Farbe erzielbar.

## Patentansprüche

1. Pumpenanordnung für einen Farbvorratstank eines Farbwerkes in Frankier- und Wertstempelmaschinen, das aus einem Gehäuse mit Farbwalzen besteht, welches mit dem Farbvorratstank über Zulauf- und Rücklaufstutzen verbunden ist,
**dadurch gekennzeichnet**, daß
der Farbvorratstank aus zwei Farbbehältern (2, 5) besteht, die durch ein Führungsrohr (3) miteinander verbunden sind, daß in dem Führungsrohr (3) eine Gewindespindel (1) gelagert ist, die als Pumpaggregat über eine Kupplung (6) von einem Elektromotor (7) angetrieben wird, daß die Farbbehälter (2, 5) über Rohr und Schlauchverbindungen (4, 8) mit dem Farbwerk (9) verbunden sind, daß die Farbbehälter (2, 5) ineinandergesetzt sind und daß der komplette Antrieb innerhalb des zweiten Farbbehälters (5) angeordnet ist.

2. Pumpenanordnung nach Anspruch 1, dadurch gekennzeichnet, daß die Gewindespindel (1) durch Erzeugen eines Unterdruckes Farbe aus dem ersten Farbbehälter (2) in den zweiten Farbbehälter (5) saugt und dem Farbwerk (9) zuführt.

3. Pumpenanordnung nach Anspruch 1, dadurch gekennzeichnet, daß die Gewindespindel (1) durch Erzeugen eines Überdruckes Farbe aus dem zweiten Farbbehäler (5) in den ersten Farbbehälter (2) drückt und dem Farbwerk (9) zuführt.

4. Pumpenanordnung nach Anspruch 1, dadurch gekennzeichnet, daß das Führungsrohr (3) und die Gewindespindel (1) flexibel gestaltet sind.

## Claims

1. Pump arrangement for an ink reservoir of an inking unit in franking and fee stamping machines, consisting of a housing with inking rollers connected to the ink reservoir via supply and return connecting pieces,
characterized in that
the ink reservoir consists of two ink vessels (2,5) connected with each other by means of a guide pipe (3), that there is a threaded spindle (1) positioned in the guide pipe (3) which is driven by an electric motor (7) as a pumping set via a coupling (6), that the ink vessels (2,5) are connected to the inking unit (9) via pipe and hose unions (4,8), that the ink vessels (2,5) are fitted into each other, and that the complete drive is arranged within the second ink vessel (5).

2. Pump arrangement according to claim No. 1, characterized in that the threaded spindle (1), by generating a negative pressure, sucks ink from the first ink vessel (2) into the second ink vessel (5) and delivers it to the inking unit (9).

3. Pump arrangement according to claim No. 1, characterized in that the threaded spindle (1), by generating an overpressure, forces ink from the second ink vessel (5) into the first ink vessel (2) and delivers it to the inking unit (9).

4. Pump arrangement according to claim No. 1, characterized in that the guide pipe (3) and the threaded spindle (1) are designed to be flexible.

## Revendications

1. Groupement de pompes pour un réservoir d'encre d'un mécanisme d'encrage dans les machines à timbrer et les machines à appliquer un cachet de valeur, consistant d'une caisse avec rouleaux encreur raccordée avec le réservoir d'encre par des tubulaires d'arrivée et de retour,
charactérisé en ce que
le réservoir d'encre consiste de deux encriers (2,5), raccordés l'un avec l'autre par un tube conducteur (3); qu'il y a une broche filetée (1) positionnée dans le tube conducteur (3) qui est commandée comme groupe motopompe par un moteur électrique (7) via un dispositif d'accouplement (6); que les encriers (2,5) sont raccordés avec le mécanisme d'encrage (9) à l'aide de raccords de tube et des raccords pour tuyeaux (4,8); que les encriers (2,5) sont emboîtés l'un dans l'autre et que l'entraínement complet est arrangé dans le deuxième encrier (5).

2. Groupement de pompes selon la revendication No. 1, charactérisé en ce que la broche filetée (1), en générant une pression négative, suce l'encre du premier encrier (2) dans le deuxième encrier (5) et en alimente le mécanisme d'encrage (9).

3. Groupement de pompes selon la revendication No. 1, charactérisé en ce que la broche filetée (1) en générant une surpression, presse l'encre du deuxième encrier (5) dans le premier encrier (2) et en alimente le mécanisme d'encrage (9).

4. Groupement de pompes selon la revendicaiton No. 1, charactérisé en ce que le tube conducteur (3) et la broche filetée (1) sont formés de sorte qu'ils soient flexibles.
